# EUROPÄISCHE PATENTSCHRIFT

(11) **EP 0 972 983 B1**
(45) Veröffentlichungstag und Bekanntmachung des Hinweises auf die Patenterteilung: **29.03.2006**
(21) Anmeldenummer: 99890217.5
(22) Anmeldetag: 01.07.1999
(51) Int. Cl.: F21V 14/04, F21V 7/09

(54) **Abblendscheinwerfer mit einem reflektierenden Schwenksegment**
Dipping headlamp having a pivotable reflecting segment
Projecteur de croisement avec un segment réfléchissant pivotable

(30) Priorität: 17.07.1998 AT 123998
(43) Veröffentlichungstag der Anmeldung: 19.01.2000
(73) Patentinhaber: Zizala Lichtsysteme GmbH, A-3250 Wieselburg (AT)
(72) Erfinder: Aichinger-Rosenberger, Michael, 3620 Spitz/Donau (AT)
(74) Vertreter: Matschnig, Franz

(56) Entgegenhaltungen:
- DE-A- 4 419 365
- FR-A- 1 520 656
- FR-A- 2 626 652
- FR-A- 2 727 497
- FR-A- 2 752 910
- FR-A- 2 759 651

## Beschreibung

Die Erfindung betrifft einen Abblendlichtscheinwerfer mit einem reflektierenden Schwenksegment im Bereich des Reflektorrands.

Eine derartige Konstruktion ist aus der DE-OS 44 19 365 bekannt, wo durch Wegklappen eines randständigen Reflektorabschnitts eine andere Lichtverteilung erzielbar ist und zwar dadurch, daß ein Zusatzreflektor vorgesehen ist, der erst Licht erhält, wenn der Reflektorabschnitt weggeklappt ist. Im weggeklappten Zustand erhält der Reflektorabschnitt kein Licht mehr.

Erfindungsgemäß wird nunmehr vorgeschlagen, einen klappbaren Reflektorabschnitt nicht aus dem Strahlengang, sondern in den Strahlengang hineinzuklappen, um damit Licht zur optischen Achse hin zu konvergieren und so das Innenkurvenvorfeld auszuleuchten. In diesem Zusammenhang war bekannt, Scheinwerfer als Ganzes lenksteuerungsabhängig mitzuschwenken.

Ein weiteres Ziel der Erfindung ist, die Lichtausbeute des Schwenksegments zu erhöhen. Zu diesem Zweck ist erfindungsgemäß vorgesehen, daß an einem allgemein parabolischen Reflektor zumindest eine Zone vorgesehen ist, die im Horizontalschnitt zumindest annäherungsweise einen Teil einer Ellipse bildet, in deren einem Brennpunkt sich eine Lichtquelle befindet und deren anderer Brennpunkt auf der Oberfläche des um eine vertikale Achse schwenkbaren Schwenksegments liegt.

Dabei entspricht vorzugsweise die Höhe der Zone mit elliptischen Horizontalschnitt etwa der Höhe des Schwenksegments.

Bevorzugt ist weiterhin, daß das Schwenksegment ein vom Reflektor getrennter Bauteil ist.

Als weiteres Kennzeichen der Erfindung kann vorgesehen sein, daß der Ellipsenbereich so auf das Schwenksegment abgestimmt ist, daß in der Nulischwenkstellung der schwenksegmentnahe Randstrahl des Ellipsenbereichs parallel zur optischen Achse und in der Maximalschwenkstellung der schwenksegmentfeme Randstrahl des Ellipsenbereichs im rechten Winkel zur optischen Achse verläuft.

Das Schwenksegment kann planar sein oder eine gekrümmte Oberfläche haben sowie auch Streuelemente, wie insbesondere Vertikalriefen, aufweisen.

Die Ansteuerung des Schwenksegments ist nicht eingeschränkt und kann z.B. mechanisch, hydraulisch oder vorzugsweise elektronisch über Sensoren und Prozessoren erfolgen, die vor allem den Kurvenradius erfassen.

Die Erfindung wird nachstehend anhand eines Ausführungsbeispiels unter Bezugnahme auf die Zeichnung näher beschrieben, in der Fig. 1 ein Horizontalschnitt in der Lampenebene durch eine Lichtsammelreflektor/Schwenksegmentkombination ist sowie die Fig. 2 bis 4 deren praktische Verwirklichung zeigen, wobei Fig. 2 eine vergrößerte Querschnittsansicht ist, aus der eine automatische Leuchtweitenverstellung hervorgeht, Fig. 3 eine Vordersicht und Fig. 4 ein Horizontalschnitt des entsprechenden Kombinationsscheinwerfereinsatzes ist.

Aus Fig. 1 erkennt man, daß ein Horizontalbereich AB eines allgemein im Horizontalschnitt parabolischen Reflektors als Abschnitt einer Ellipse ausgebildet ist, in deren einem Brennpunkt die zugehörige Lampe L und in deren anderem Brennpunkt ein reflektierendes, um eine Vertikalachse 12 schwenkbares Schwenksegment 14 angeordnet ist.

Man erkennt, daß der Reflektor sozusagen zwei Stockwerke aufweist sowie Stufen und Übergänge vom Parabolbereich zum Ellipsenbereich.

Die Randstrahlen betreffend den Anfangspunkt A und den Endpunkt B des Ellipsenbereichs sind bezüglich einer Nullstellung und einer Maximalablenkstellung des Schwenksegments 14 eingezeichnet. In der Nullstellung wird der Endpunkt B parallel zur optischen Achse OA abgebildet, das Lichtbündel α leuchtet mehr in Fahrtrichtung. In der Maximalablenkstellung wird der Anfangspunkt A im rechten Winkel zur optischen Achse OA abgebildet, das Lichtbündel α leuchtet mehr nach der Seite. Durch Schwenken des Schwenksegments 14 ist somit bei der dargestellten Ausführungsform ein Bereich von 90° ausleuchtbar. Selbstverständlich ist der Schwenkwinkel des Schwenksegments 14 je nach Wunsch wählbar.

Das Stockwerk mit elliptischem Horizontalschnitt zielt somit auf das Schwenksegment 14, der Parabolbereich ergibt die Grundlichtverteilung und die Übergangszonen, die im Horizontalschnitt von Fig. 1 die Kurvenabschnitte AC und BD ergeben, dienen dem geschlossenen Erscheinungsbild des Reflektors für den Betrachter. Die Höhe des Bereichs mit elliptischem Horizontalschnitt kann so gewählt werden, daß die Parabolfläche etwa 2/3 der Reflektoroberfläche ausmacht, sowie der elliptische Bereich plus den Übergangszonen den Rest. Dies würde für eine H7-Lampe eine Lichtstromverteilung Parabolbereich : Ellipsenbereich : Übergangsbereich von 400 : 150 : 50 ergeben.

Im Vertikalschnitt ergeben sich Freiflächen.

Der grundsätzliche Aufbau der in den Fig. 2-4 dargestellten Kfz-Leuchteinheit ist wie folgt: Ein mit Haltelaschen 2 versehener Rahmen 1 trägt eine Abdeckscheibe 3 und weist im Blinkleuchtenbereich eine Rückwand 4 auf, in der die Fassung für die Blinkleuchte frei zugänglich sitzt. Weiterhin weist der Rahmen 1 zwei Fenster 5 auf, hinter denen eine Doppelscheinwerfereinheit 6 angeordnet ist, die gegenüber einer Tragkonsole 7 des Rahmens 1 verschwenkbar ist. Die Tragkonsole 7 weist eine Kugelkopflagerung 8 auf, um die die Doppelscheinwerfereinheit 6 verschwenkbar ist, wozu auf der Tragkonsole 7 ein Gleitzapfenantrieb 9 montiert ist, der über eine Kugelkopfverbindung 10 an der Doppelscheinwerfereinheit 6 angreift. Auf diese Weise kann in üblicher Weise eine automatisierte Leuchtweitenregulierung erfolgen. (Der dritte Anlenkpunkt ist seitlich an der Doppelscheinwerfereinheit 6 angeordnet und nicht dargestellt).

Die Doppelscheinwerfereinheit 6 ist über einen Dichtbalg 11 aus Elastomermaterial mit dem Rahmen 1 verbunden und hat keine rückwärtige Abdeckung, sodaß die Fassungen für die jeweiligen Lampen direkt zugänglich sind. Dies bietet gegenüber bisherigen Konstruktionen einen weitaus verringerten Raumbedarf und stark verbesserten Bedienungskomfort sowie stark verbesserte Wärmeabstrahlmöglichkeit.

Unabhängig vom Abblendlichtscheinwerferreflektor 13 ist fest mit der Doppelscheinwerfereinheit 6 verbunden ein Antriebsmotor 15 vorgesehen, der über einen Ritzelbetrieb 16 im Zusatzreflektorsegment 14 um eine Achse 12 in den Abstrahlweg des Abblendlichtreflektors 13 hineinschwenken kann, das der Ausleuchtung des kurveninneren Vorfelds dient.

## Patentansprüche

1. Abblendlichtscheinwerfer mit einem zumindest zwei Brennpunkte aufweisenden Reflektor, wobei eine Lichtquelle (L) in einem inneren Brennpunkt angeordnet ist, sowie einem reflektierenden Schwenksegment,
**dadurch gekennzeichnet, dass**
das Schwenksegment (14) in einem zweiten, äußeren Brennpunkt angeordnet und kurvenradiusabhängig in den Strahlengang des Scheinwerfers hineinschwenkbar ist.

2. Abblendlichtscheinwerfer nach Anspruch 1, **dadurch gekennzeichnet, dass** an einem allgemein parabolischen Reflektor (13) zumindest eine Zone vorgesehen ist, die im Horizontalschnitt zumindest annäherungsweise einen Teil (AB) einer Ellipse bildet, in deren einem Brennpunkt sich die Lichtquelle (L) befindet und deren anderer Brennpunkt auf der Oberfläche des um eine vertikale Achse (12) schwenkbaren Schwenksegments (14) liegt.

3. Abblendlichtscheinwerfer nach Anspruch 1 oder 2, **dadurch gekennzeichnet, dass** die Höhe der Zone mit elliptischem Horizontalschnitt etwa der Höhe des Schwenksegments (14) entspricht

4. Abblendlichtscheinwerfer nach einem der Ansprüche 1 bis 3, **dadurch gekennzeichnet, dass** das Schwenksegment (14) ein vom Reflektor (13) getrennter Bauteil ist.

5. Abblendlichtscheinwerfer nach einem der Ansprüche 1 bis 4, **dadurch gekennzeichnet, dass** der Ellipsenbereich (AB) so auf das Schwenksegment (14) abgestimmt ist, dass in der Nullschwenkstellung der schwenksegmentnahe Randstrahl (B) des Ellipsenbereichs parallel zur optischen Achse (OA) und in der Maximalschwenkstellung der schwenksegmentfeme Randstrahl (A) des Ellipsenbereichs im rechten Winkel zur optischen Achse verläuft.

6. Abblendlichtscheinwerfer nach einem der Ansprüche 1 bis 5, **dadurch gekennzeichnet, dass** das Schwenksegment (14) Streuelemente aufweist, insbesondere in Form von Vertikalriefen.

## Claims

1. A dimmable headlight comprising a reflector having at least two focal points, a light source (L) which is located in an inner focal point, and a pivot-mounted reflecting segment,
**characterized in that**
said pivot-mounted segment (14) is located in a second, outer focal point and is adapted to pivot into the beam path of the headlight in accordance with the curve radius.

2. A dimmable headlight as defined in claim 1, **characterized in that** there is at least one zone of a mainly parabolic reflector (13) that forms, at least approximately, a portion (AB) of an ellipse in horizontal cross section, and said region has a light source (L) in one of its focal points while its other focal point lies on the surface of said pivot-mounted segment (14), which is capable of being pivoted about a vertical axis (12).

3. A dimmable headlight as defined in claim 1 or claim 2, **characterized in that** the height of said zone having an elliptical horizontal cross section is approximately equal to the height of said pivot-mounted segment (14).

4. A dimmable headlight as defined in any one of claims 1 to 3, **characterized in that** said pivot-mounted segment (14) is a component separate from said reflector (13).

5. A dimmable headlight as defined in any one of claims 1 to 4, **characterized in that** said elliptical region (AB) is oriented toward said pivot-mounted segment (14) in such a way that, in the unpivoted position thereof, that peripheral ray (B) of the elliptical region which is near to said pivot-mounted segment runs parallel to the optical axis (OA) and, in the fully pivoted position thereof, that peripheral ray (A) of the elliptical region which is remote from said pivot-mounted segment runs at right angles to the optical axis.

6. A dimmable headlight as defined in any one of claims 1 to 5, **characterized in that** said pivot-mounted segment (14) has light-scattering elements, particularly in the form of vertical fluting.

## Revendications

1. Projecteur de feu de croisement comportant un réflecteur possédant au moins deux foyers, une source de lumière (L) étant disposée au niveau d'un foyer intérieur, ainsi qu'un segment pivotant réfléchissant,
**caractérisé en ce que**
le segment pivotant (14) est disposé au niveau d'un second foyer externe et peut être amené à pivoter, en fonction du rayon de la courbe, dans le trajet de rayonnement du projecteur.

2. Projecteur de feu de croisement selon la revendication 1, **caractérisé en ce que** sur un réflecteur en général parabolique (13) est prévue au moins une zone qui forme, en coupe horizontale, au moins approximativement une partie (AB) d'une ellipse, la source de lumière (L) étant située au niveau d'un foyer de l'ellipse tandis que l'autre foyer est situé sur la surface d'un axe vertical du segment pivotant (14), qui peut pivoter autour d'un axe vertical (12).

3. Projecteur de feu de croisement selon la revendication 1 ou 2, **caractérisé en ce que** la hauteur de la zone possédant une section horizontale elliptique correspond approximativement à la hauteur du segment pivotant (14).

4. Projecteur de feu de croisement selon l'une des revendications 1 à 3, **caractérisé en ce que** le segment pivotant (14) est un composant séparé du réflecteur (13).

5. Projecteur pour feu de croisement selon l'une des revendications 1 à 4, **caractérisé en ce que** la partie (AB) de l'ellipse est ajustée sur le segment pivotant (14) de telle sorte que dans la position de pivotement zéro, le rayon marginal (B), proche du segment pivotant, de la partie de l'ellipse est parallèle à l'axe optique (OA) et de sorte que, dans la position de pivotement maximal, le rayon marginal (A), éloigné du segment pivotant, de la partie de l'ellipse fait un angle droit avec l'axe optique.

6. Projecteur pour feu de croisement selon l'une des revendications 1 à 5, **caractérisé en ce que** le segment pivotant (14) comporte un élément diffusant, notamment sous la forme de rainures verticales.
